# EUROPÄISCHE PATENTSCHRIFT

(11) **EP 0 136 592 B1**
(45) Veröffentlichungstag und Bekanntmachung des Hinweises auf die Patenterteilung: **01.06.1988**
(21) Anmeldenummer: 84110632.1
(22) Anmeldetag: 06.09.1984
(51) Int. Cl.: H01H 50/28

(54) **Elektromagnetisches Relais**
Electromagnetic relay
Relais électromagnétique

(30) Priorität: 09.09.1983 DE 8325986 U
(43) Veröffentlichungstag der Anmeldung: 10.04.1985
(73) Patentinhaber: SIEMENS AKTIENGESELLSCHAFT, 80333 München (DE)
(72) Erfinder: Dittmann, Michael, Dipl.-Ing., D-1000 Berlin 45 (DE)

(56) Entgegenhaltungen:
- DE-A- 2 939 178
- DE-U- 1 935 084
- DE-U- 8 235 283
- US-A- 3 437 962

## Beschreibung

Die Erfindung betrifft ein elektromagnetisches Relais gemäss dem ersten Teil des Patentanspruchs 1.

Ein aus der DE-U 8235283 bekanntes Relais enthält bereits wesentliche Merkmale der oben angesprochenen Bauform. Dort liegt der erste Federschenkel der Blattfeder flach an einem Jochschenkel an und ist in dieser Lage angeschweisst, so dass er im wesentlichen in einer durch die Ankerdrehachse verlaufenden Ebene liegt und dabei aufgrund seiner Vorspannung auf den Anker eine Kraft in dessen Längsrichtung ausübt. Dadurch kann der durch den zweiten Federschenkel gehaltenen Anker nicht frei auf seiner Lagerstelle abrollen, sondern es tritt im Lager eine unerwünschte Reibung auf. Durch die von beiden Federschenkeln aufgrund ihrer jeweiligen Vorspannung auf den Anker ausgeübten Kräfte ergibt sich auch eine verhältnismässig steil verlaufende Federkennlinie.

Ein Relais der eingangs genannten Art ist bereits aus der DE-A 2939178 bekannt. Bei diesem Relais liegt allerdings die Knickstelle zwischen den beiden Schenkeln der Blattfeder in unmittelbarer Nähe der Drehachse des Ankers; ausserdem ist auch dort der erste Federschenkel in Richtung zum Anker vorgespannt. Somit ergibt sich auch dort, dass einerseits die Federkennlinie durch die in beiden Federschenkeln enthaltene Vorspannung verhältnismässig steil wird und dass andererseits durch die vom ersten Federschenkel auf den Anker ausgeübten Kräfte eine unerwünschte Reibung in der Ankerlagerstelle verursacht wird.

Aufgabe der Erfindung ist es, das Relais der eingangs genannten Art so auszubilden, dass im Ankerlager unerwünschte Reibungen vermieden werden und dass die auf den Anker wirkende Federkraft mit der Auslenkung des Ankers nur gering ansteigt.

Erfindungsgemäss wird diese Aufgabe dadurch gelöst, dass der der Knickstelle benachbarte Bereich des ersten Schenkels der Blattfeder einen die federnde Länge des zweiten Schenkels der Blattfeder verlängernden Abstand zur Drehachse des Ankers aufweist und dass der erste Schenkel der Blattfeder eine Schwenklagerung am Joch und/oder eine Ouerschnittsverminderung derart aufweist, dass er im wesentlichen nur Zugkräfte aufnehmen kann, d.h. dass er um seine Befestigungsstelle am Joch nahezu kräftefrei schwenkbar ist.

Durch die erfindungsgemässe Gestaltung und Befestigung der in bekannter Weise eine doppelte Funktion als Kontaktfeder und als Ankerrückstellfeder erfüllenden Blattfeder wird erreicht, dass der erste Schenkel der Blattfeder praktisch keine Kräfte auf den Anker in dessen Längsrichtung ausübt. Dieser erste Federschenkel wird also lediglich in seiner Längsrichtung auf Zug belastet, während er in Querrichtung aufgrund seiner Querschnittsgestaltung oder der Art seiner Befestigung frei beweglich ist und praktisch keine Kräfte aufnimmt. Die Rückstellkraft für den Anker wird vom zweiten Federschenkel erzeugt, welcher etwa im rechten Winkel vom ersten Federschenkel abgehoben ist und von diesem ausserhalb der Ankerdrehachse liegenden Knickpunkt bis zum Angriffspunkt am Anker eine grosse Federlänge aufweist, so dass über den langen Federarm des Ankers eine weiche Federcharakteristik erzeugt wird. Bei der Ankerbewegung kann dieser zweite Federschenkel in seiner Längsrichtung durch Verschwenken des ersten Federschenkels ausweichen, so dass der Anker nicht auf der Lagerstelle verschoben wird und somit keiner merklichen Reibung unterliegt.

Die freie Beweglichkeit des ersten Federschenkels um ihren Befestigungspunkt wird in einer zweckmässigen Ausgestaltung dadurch erreicht, dass er in einem vom Joch vorstehenden Haltezapfen schwenkbar gelagert ist. Dieser Schenkel der Blattfeder kann dabei mittels einer an seinem freien Ende vorgesehenen ösenförmigen Ausnehmung an dem Haltezapfen eingehängt sein. In zweckmässiger Ausgestaltung ist dabei weiterhin vorgesehen, dass der Haltezapfen in Längsrichtung dieses ersten Federschenkels verstellbar ist, beispielsweise durch Biegen, so dass die Lage des Knickpunktes zwischen den beiden Federschenkeln verändert werden kann, wodurch die Vorspannung des zweiten Federschenkels gegenüber dem Anker einstellbar ist.

Soll in besonders einfacher Gestaltung die Blattfeder mit dem ersten Federschenkel flach auf dem zweiten Jochschenkel aufliegen und an diesem befestigt sein, so ist es zweckmässig, wenn der Anker nicht in üblicher Weise auf dem freien Ende des Jochschenkels, sondern an der Innenseite des Jochschenkels auf einem Spulenflansch gelagert ist. Auf diese Weise wird auch bei dieser Ausführungsform sichergestellt, dass die Ebene des ersten Federschenkels vom Ankerdrehpunkt einen Abstand besitzt.

Die Erfindung wird nachfolgend an Ausführungsbeispielen anhand der Zeichnung näher erläutert. Es zeigt
Fig. 1 in perspektivischer Darstellung ein neuerungsgemäss gestaltetes Relais,
Fig. 2 das Relais von Fig. 1 in Seitenansicht,
Fig. 3 und Fig. 4 abgewandelte Ausführungsformen eines Relais in einer der Fig. 2 entsprechenden Ansicht.

Das in Fig. 1 und 2 dargestellte Relais besitzt als Träger einen Spulenkörper 1 mit den Flanschen 2 und 3, auf den eine Wicklung 4 aufgebracht ist und der im Innern einen durchgehenden Kern 5 trägt. Ein winkelförmiges Joch 6 ist mit seinem ersten Schenkel 6a an ein Ende des Spulenkerns gekoppelt, während sich der zweite Schenkel 6b parallel zur Spulenachse erstreckt und an seinem freien Ende eine Lagerung für einen plattenförmigen Anker 7 bildet. Dieser Anker bildet einen Arbeitsluftspalt 8 mit dem freien Pol des Kerns 5. Insoweit hat das Relais einen herkömmlichen Aufbau. Der Anker 7 betätigt eine Kontaktfeder 9, welche mit Nieten oder Schweisspunkten 10 auf dem Anker befestigt ist und mit ihrem freien Ende 9c über den Anker hinausreicht, dort ein Kontaktstück 11 trägt und mit einem Gegenkontaktelement 12 zusammenwirkt. Die Stromzuführung zu der Blattfeder 9 erfolgt über eine Litze 13, welche unmittelbar auf das Kontaktstück 11 aufgeschweisst ist.

Die Blattfeder 9 dient neben der Kontaktgabe auch zur Ankerrückstellung. Sie besitzt zu diesem Zweck einen ersten Schenkel 9a, der an seinem Ende mit einer ösenförmigen Ausnehmung 14 an einem Haltezapfen 6c des Joches 6 eingehängt ist und von dem am Knickpunkt 9d ein zweiter Schenkel 9b annähernd im rechten Winkel abgebogen ist. Der Haltezapfen 6c ist zweckmässigerweise unmittelbar aus dem Material des Joches 6 herausgebogen. Er kann durch Biegen in Längsrichtung des Federschenkels 9a verstellt werden, wodurch auch der Knickpunkt 9d verstellt wird, so dass auf diese Weise die Vorspannung des Schenkels 9b gegenüber dem Anker verändert werden kann.

Da der Federschenkel 9a um den Einhängepunkt am Haltezapfen 6c frei verschwenkt werden kann, übt er auf den Anker keinerlei Kräfte aus, er wird vielmehr nur in seiner Längsrichtung beansprucht und nimmt dabei die Kräfte des zweiten Schenkels 9b auf. Da der erste Schenkel 9a in einer Ebene liegt, die einen Abstand zur Drehachse des Ankers 7 aufweist, ergibt sich für den zweiten Schenkel 9b der Blattfeder ein langer Hebelarm und damit eine weiche Federcharakteristik. Durch eine Querschnittsverminderung im Bereich 9e wird die Federkennlinie besonders flach. Der erste Schenkel ist im Bereich 9f zusätzlich besonders schmal gehalten, so dass die Einwirkung von Vorspannkräften auf den Anker durch diesen Federschenkel zusätzlich ausgeschlossen wird, selbst wenn dieser Federschenkel am Einhängepunkt nicht völlig frei beweglich wäre.

Fig. 3 zeigt eine gegenüber der nach Fig 2 etwas abgewandelte Ausführungsform. Um in diesem Fall den Haltezapfen am Joch einzusparen, wurde die Balttfeder 19 mit ihrem ersten Federschenkel 19a leicht gekröpft, so dass er teilweise auf dem Jochschenkel 6b aufliegt und durch Schweissen an diesem befestigt werden kann. Bei der Montage wird die Feder 19 mit einem Hilfsstempel 20 schrittweise in Richtung des Pfeiles 21 gedrückt, bis der Relaisansprechwert die gewünschte Grösse erreicht hat. Danach kann der Federschenkel 19a in der erwähnten Weise am Joch befestigt werden. Durch entsprechende Querschnittsgestaltung wird auch in diesem Fall erreicht, dass der Federschenkel 19a praktisch keine Kräfte auf den Anker ausübt.

Eine weitere Abwandlung gegenüber Fig. 2 und 3 zeigt das Relais nach Fig. 4. Hier ist die Blattfeder 29 mit ihrem ersten Federschenkel 29a unmittelbar flach auf den Jochschenkel 6b aufgelegt und an diesem befestigt. Um einen Abstand zwischen der Ebene des ersten Federschenkels 9a, 19a, 29a und der Drehachse des Ankers 7, 27 herzustellen, ist der Anker 27 in diesem Fall nicht auf dem Jochende, sondern neben dem Jochschenkel 6b auf einem Vorsprung 3a des Spulenflansches 3 gelagert. Bei der Montage wird auch in diesem Fall zunächst mit einem Stempel 20 leicht in Richtung des Pfeiles 21 gedrückt, bis die gewünschte Vorspannung des Ankers erreicht ist. Dann wird der Federschenkel 29a an dem Jochschenkel 6b befestigt.

## Patentansprüche

1. Elektromagnetisches Relais mit einer einen Spulenkern (5) enthaltenden Spule (4), einem winkelförmigen Joch (6), dessen erster Schenkel (6a) mit einem Polende des Spulenkerns (5) gekoppelt ist und dessen zweiter Schenkel (6b) parallel zur Spulenachse verläuft, mit einem plattenförmigen, im Bereich des freien Endes des zweiten Jochschenkels (6b) gelagerten und mit dem anderen Polende des Spulenkerns (5) einen Arbeitsluftspalt (8) bildenden Anker (7) sowie mit einer abgewinkelten, als Ankerrückstell- und Kontaktfeder dienenden Blattfeder (9), deren erster Schenkel (9a) am Joch (6) gehalten ist und sich zumindest teilweise parallel zum zweiten Jochschenkel (6b) erstreckt und deren zweiter Schenkel (9b) sich im wesentlichen rechtwinkelig zum ersten Schenkel (9a) der Blattfeder (9) erstreckt, derart, dass die aneinanderstossenden Bereiche der beiden Schenkel (9a, 9b; 19a, 19b; 29a, 29b) der Blattfeder (9; 19; 29) eine annähernd einen rechten Winkel bildende, ausgeprägte Knickstelle aufweisen, und wobei der zweite Schenkel (9b; 19b; 29b) der Blattfeder (9; 19; 29) teilweise auf dem Anker (7) aufliegend mit diesem verbunden ist, dadurch gekennzeichnet, dass der der Knickstelle benachbarte Bereich des ersten Schenkels (9a; 19a; 29a) der Blattfeder (9; 19; 29) einen die federnde Länge des zweiten Schenkels (9b; 19b; 29b) der Blattfeder (9; 19; 29) verlängernden Abstand zur Drehachse des Ankers (7; 27) aufweist und dass der erste Schenkel (9a; 19a; 29a) der Blattfeder (9; 19; 29) eine Schwenklagerung (6c, 14) am Joch (6) und/oder eine Querschnittsverminderung (9f) derart aufweist, dass er im wesentlichen nur Zugkräfte aufnehmen kann, d.h. dass er um seine Befestigungsstelle am Joch (6) nahezu kräftefrei schwenkbar ist.

2. Relais nach Anspruch 1, dadurch gekennzeichnet, dass der erste Schenkel (9a) der Blattfeder (9) an einem am Joch (6) einstückig angeformten Haltezapfen (6c) schwenkbar gelagert ist.

3. Relais nach Anspruch 2, dadurch gekennzeichnet, dass der erste Schenkel (9a) der Blattfeder (9) mittels einer an seinem freien Ende vorgesehenen Ausnehmung (14) an dem Haltezapfen (6) eingehängt ist.

4. Relais nach Anspruch 2 oder 3, dadurch gekennzeichnet, dass der Haltezapfen (6c) in Längsrichtung des ersten Federschenkels (9a) verstellbar ist.

5. Relais nach einem der Ansprüche 1 bis 4, dadurch gekennzeichnet, dass der erste Schenkel (19a; 29a) der Blattfeder (19; 29) mit seinem freien Ende unmittelbar mit dem Joch (6) verbunden ist.

6. Relais nach Anspruch 5, dadurch gekennzeichnet, dass der erste Schenkel (29a) der Blattfeder (29) flach auf der Aussenseite des zweiten Jochschenkels (6b) aufliegt und dass der Anker (7) an der Innenseite des zweiten Jochschenkels (6b) auf einem Vorsprung (3) eines Spulenflansches (3) gelagert ist.

7. Relais nach einem der Ansprüche 1 bis 6, dadurch gekennzeichnet, dass der zweite Federschenkel (9b) im Bereich (9e) zwischen der Knickstelle (9d) und der Befestigungsstelle (10) am Anker (7) eine Querschnittsverminderung aufweist.

## Claims

1. Electromagnetic relay having a coil (4) which contains a coil core (5), an angled yoke (6), whose first leg (6a) is coupled with a pole end of the coil core (5) and whose second leg (6b) runs parallel to the coil axis, with a plate-like armature (7), which is mounted in the area of the free end of the second yoke leg (6b) and forms an air gap (8) with the other pole end of the coil core (5), as well as with an angled leaf spring (9) which serves as an armature restoring and contact spring and the first leg of which (9a) is secured to the yoke (6) and runs at least in part parallel to the second yoke leg (6b), and the second leg (9b) of which is essentially at right angles to the first leg (9a) of the leaf spring (9), in such a manner that the mutually abutting areas of the two legs (9a, 9b; 19a, 19b; 29, 29b) of the leaf spring (9; 19; 29) exhibit at an approximate right angle a distinct knee, and the second leg (9b; 19b; 29b) of the leaf spring (9; 19; 29) lying partially on and being connected to the armature (7), characterised in that the area of the first leg (9a; 19a; 29a) of the leaf spring (9; 19; 29) in the vicinity of the knee is spaced from the rotational axis of the armature (7, 27) so as to increase the resilient length of the second leg (9b; 19b; 29b) of the leaf spring (9; 19; 29) and in that the first leg (9a; 19a; 29a) of the leaf spring (9; 19; 29) exhibits a swivel bearing (6c, 14) on the yoke (6) and/or a reduction in cross-section in such a manner that essentially it may only take up the tensile forces i.e. that it can be swivelled around its securing position on the yoke (6) almost without force.

2. Relay according to Claim 1, characterised in that the first leg (9a) of the leaf spring (9) is mounted pivotably on a securing peg (6c) formed integrally with the yoke (6).

3. Relay according to Claim 2, characterised in that the first leg (9a) of the leaf spring (9) is suspended on the securing peg (6c) by means of an aperture (14) provided at its free end (14).

4. Relay according to Claims 2 or 3, characterised in that the securing peg (6c) can be adjusted in the longitudinal direction of the first spring leg (9a).

5. Relay according to one of the Claims 1 to 4, characterised in that the first leg (19a; 29a) of the leaf spring (19; 29) is connected directly to the yoke (6) with its free end.

6. Relay according to Claim 5, characterised in that the first leg (29a) of the leaf spring (29) lies flat on the outer side of the second yoke leg (6b) and that the armature (7) is mounted on the inner side of the second yoke leg (6b) on a projection (3a) of a coil flange (3).

7. Relay according to one of the Claims 1 to 6, characterised in that the second spring leg (9b) exhibits a reduction in crosssection in the area (9e) between the knee (9d) and the fastening point (10) on the armature (7).

## Revendications

1. Relais électromagnétique comportant une bobine (4) contenant un noyau de bobine (5), une culasse en forme d'équerre (6), dont la première branche (6a) est couplée à une extrémité polaire du noyau de bobine (5) et dont la seconde branche (6b) s'étend parallèlement à l'axe de la bobine, une armature (7) en forme de plaque, qui est montée au voisinage de l'extrémité libre de la seconde branche (6b) de la culasse et forme, avec l'autre extrémité polaire du noyau de bobine (5), un entrefer de travail (8), ainsi qu'un ressort à lame (9) coudé, utilisé en tant que ressort de rappel de l'armature et de contact et dont la première branche (9a) est maintenue sur la culasse (6) et s'étend au moins en partie parallèlement à la seconde branche (6b) de la culasse, et dont la seconde branche (9b) s'étend sensiblement à angle droit par rapport à la première branche (9a) du ressort à lame (9), de telle sorte que les zones en aboutement des deux branches (9a, 9b; 19a, 19b; 29a, 29b) des ressorts à lames (9; 19; 29) comportent un coude accusé formant approximativement un angle droit, et dans lequel la seconde branche (9b; 19b; 29b) du ressort à lame (9; 19; 29) est reliée à l'armature (7) en étant disposée en partie à plat contre cette dernière, caractérisé par le fait que la zone, voisine du coude, de la première branche (9a; 19a; 29a) du ressort à lame (9; 19; 29) est à une distance, par rapport à l'axe de l'armature (7; 27), qui prolonge la longueur élastique de la seconde branche (9b; 19b; 29b) du ressort à lame (9; 19 ; 29), et que la première branche (9a; 19a; 29a) du ressort à lame (9; 19; 29) comporte un point de support à pivotement (6c, 14) sur la culasse (6) et/ou une réduction (9f) de sa section transversale, de telle sorte qu'elle peut recevoir sensiblement uniquement des forces de traction, c'est-à-dire qu'elle peut pivoter en étant approximativement exempte de toute force, autour de son point de fixation sur la culasse (6).

2. Relais suivant la revendication 1, caractérisé par le fait que la première branche (9a) du ressort à lame (9) est montée pivotante sur un téton de retenue (6c) formé d'un seul tenant par façonnage sur la culasse (6).

3. Relais suivant la revendication 2, caractérisé par le fait que la première branche (9a) du ressort à lame (9) est accrochée, au moyen d'un évidement (14) prévu sur son extrémité libre, au téton de retenue (6c).

4. Relais suivant la revendication 2 ou 3, caractérisé par le fait que le téton de retenue (6c) est déplaçable dans la direction longitudinale de la première branche (9a) du ressort.

5. Dispositif suivant l'une des revendications 1 à 4, caractérisé par le fait que la première branche (19a; 29a) du ressort à lame (19; 29) est reliée par son extrémité libre directement à la culasse (6).

6. Relais suivant la revendication 5, caractérisée par le fait que la première branche (29a) du ressort à lame (29) est appliquée à plat sur la face extérieure de la seconde branche (6b) de la culasse et que l'armature (16) est supportée sur la face intérieure de la seconde branche (6b) de la culasse, sur une partie saillante (3a) d'un flasque (3) de la bobine.

7. Relais suivant l'une des revendications 1 à 6, caractérisé par le fait que la seconde branche (9b) du ressort comporte une section transversale réduite dans la zone (9a) située entre le coude (9) et le point de fixation (10) sur l'armature (7).
